# EUROPÄISCHE PATENTSCHRIFT

(11) **EP 0 829 439 B1**
(45) Veröffentlichungstag und Bekanntmachung des Hinweises auf die Patenterteilung: **17.04.2002**
(21) Anmeldenummer: 97115595.7
(22) Anmeldetag: 09.09.1997
(51) Int. Cl.: B65H 19/22, B65H 18/20, B65H 18/26

(54) **Verfahren zum Aufwickeln einer längsgeschnittenen Materialbahn und Vorrichtung zum Durchführen des Verfahrens**
Method and device for winding a longitudinally cut webmaterial
Méthode et dispositif pour enrouler de matériau en forme de bande coupée en long

(30) Priorität: 11.09.1996 DE 19636894
(43) Veröffentlichungstag der Anmeldung: 18.03.1998
(73) Patentinhaber: Voith Sulzer Papiermaschinen Gesellschaft mbH, 89522 Heidenheim (DE)
(72) Erfinder: Kuhn, Friedrich, 89518 Heidenheim (DE); Krüger, Jens, 89522 Heidenheim (DE)
(74) Vertreter: Knoblauch, Andreas, Dr.-Ing.

(56) Entgegenhaltungen:
- EP-A- 0 524 158
- DE-A- 3 243 994
- US-A- 5 518 199

## Beschreibung

Die Erfindung betrifft ein Verfahren zum Aufwickeln einer längsgeschnittenen Materialbahn, z.B. Papierbahn, wobei die aus den Teilbahnen entstehenden Wickelrollen mittels zweier aus Wickeltragwalzen gebildeten Wickelbetten unterstützt werden, mit den Merkmalen des Oberbegriffs des Anspruchs 1. Die Erfindung betrifft außerdem eine Vorrichtung zum Durchführen dieses Verfahrens mit den Merkmalen des Oberbegriffs des Anspruchs 6; diese Vorrichtung ist vorzugsweise als eine Drei-Walzen-Rollenschneidmaschine ausgebildet. Theoretisch konnte man die zwei genannten Wickelbetten auch mit Hilfe von vier Wickeltragwalzen bilden.

Ein derartiges Verfahren und eine derartige Vorrichtung sind aus DE 32 43 994 C2 bekannt. Dort sind die beiden Wickelbetten durch drei Tragwalzen gebildet. Die entstehenden Wickelrollen können mit Belastungswalzen in die Wickelbetten hineingedrückt werden.

Zum Stand der Technik wird ferner auf die DE 35 41 906 C1 verwiesen, worin ebenfalls eine Drei-Walzen-Rollenschneidmaschine beschrieben ist. Die drei Wickeltragwalzen bilden zwei Wickelbetten, so daß die nach dem Längsschneiden entstandenen Teilbahnen teils im einen und teils im anderen Wickelbett zu Wickelrollen aufgewickelt werden können. Jede einzelne, auf einer Wickelhülse entstehende Wickelrolle wird mit Hilfe von zwei Wickelböcken geführt. Jeder Wickelbock hat eine vertikal verfahrbare Hülsenführung, worin ein Spannkopf drehbar gelagert ist. An den beiden Stirnseiten der entstehenden Wickelrolle greifen die beiden Spannköpfe in die Wickelhülse ein. Diese Konstruktion erlaubt es, falls notwendig dem Eigengewicht der entstehenden Wikkelrolle entgegenzuwirken. Davon macht man Gebrauch hauptsächlich wenn der Wickelrollen-Durchmesser schon relativ groß geworden ist.

Dagegen ist es im Anfangsbereich des Wickelvorganges, also wenn der Wickelrollen-Durchmesser noch sehr klein ist, notwendig, die Wickelrolle mittels einer Belastungswalze an das betreffende Tragwalzen-Paar anzudrücken, so daß die Wickelrolle mit Sicherheit im Wikkelbett verbleibt.

Aus der DE 32 43 994 C2 ist es auch bekannt, daß jede der Tragwalzen individuell antreibbar ist. Mit anderen Worten: Jede der Tragwalzen hat einen individuell steuerbaren Antrieb. Dadurch kann man beispielsweise in eine (auf zwei der Tragwalzen ruhende) Wickelrolle über die zwei Tragwalzen Drehmomente unterschiedlicher Größe einleiten. Hierdurch versucht man, in der Wickelrolle eine bestimmte Wickelhärte zu erzielen. Dies gelingt jedoch nicht immer in dem gewünschten Maße, insbesondere wenn wenigstens eine der Teilbahnen (und somit die daraus entstehende Wickelrolle) eine relativ große Breite aufweist. Dann kann es erforderlich werden, zumindest in der Anfangsphase des Wickelvorganges eine höhere Wickelhärte zu erzeugen als dies bisher möglich war.

Der Erfindung liegt die Aufgabe zugrunde eine Lösung für das zuvor beschriebene Problem anzugeben.

Diese Aufgabe wird gemäß den voneinander unabhängigen Hauptansprüchen im Prinzip wie folgt gelöst: Ausgehend von dem im Oberbegriff des Anspruches 1 angegebenen Verfahren wird im mittleren Bereich der Gesamt-Bahnbreite wenigstens eine der Wickelrollen dazu auserwählt, um mittels wenigstens einer individuell antreibbaren Belastungswalze eine gegenüber bisher erhöhte Wickelhärte zu erzeugen.

Der Grund, warum man hierzu wenigstens eine der im mittleren Bereich der Gesamt-Bahnbreite befindlichen Wickelrollen auswählt, besteht darin, daß in vielen Fällen die Qualität der Materialbahn, insbesondere Papierbahn) im mittleren Bereich ihrer Gesamt-Bahnbreite höher oder zumindest gleichmäßiger ist als in den Randbereichen. Deshalb bildet man diejenigen Wickelrollen, welche bei der Weiterverarbeitung (z.B. in Druckmaschinen) höheren Ansprüchen genügen müssen und die in der Regel eine relativ große Teilbahn-Breite aufweisen, bevorzugt im mittleren Bereich der Gesamt-Bahnbreite.

Durch die Erfindung wird es möglich, in die betreffende Wickelrolle ein höheres Drehmoment einzuleiten als bisher. Außerdem erlaubt es die Erfindung, das einzuleitende Drehmoment nicht nur auf die zwei Tragwalzen aufzuteilen, sondern einen gewissen Drehmoment-Anteil über die wenigstens eine Belastunsgwalze auf die Wickelrolle zu übertragen. Mit anderen Worten: Es werden gemäß der Erfindung nicht nur an zwei sondern an drei Stellen des Umfanges Umfangskräfte in die allmählich größer werdende Wickelrolle eingeleitet. Im Ergebnis erzielt man Wickelrollen von relativ großer Breite, die insbesondere in ihrem Kernbereich eine erheblich höhere Wickelhärte aufweisen als bisher.

Weitere Ausgestaltungen des erfindungsgemäßen Verfahrens sind in den Unteransprüchen 2-5 angegeben. Die zur Durchführung des erfindungsgemäßen Verfahrens notwendigen Vorrichtungs-Merkmale sind im unabhängigen Anspruch 6 angegeben, weitere Ausgestaltungen hierzu in den Unteransprüchen 7-9.

Anhand der beigefügten Zeichnung wird nachfolgend ein Ausführungsbeispiel der Erfindung beschrieben.

Die Figur 1 zeigt schematisch eine Wickelmaschine teils in Seitenansicht, teils im Querschnitt.

Die Figur 2 zeigt schematisch eine Ansicht von oben auf die Wickelmaschine in der Anfangsphase eines Wickelvorganges.

Die in den Figuren 1 und 2 dargestellte Wickelmaschine hat ein Maschinengestell mit Ständern 12, die durch Traversen 13 verbunden sind (Figur 1). Die Traversen 13 sind ihrerseits in der Maschinenmitte durch einen Längsträger 14 verbunden. Drei nebeneinander angeordnete Tragwalzen 15-17 erstrecken sich parallel zum Längsträger 14. Jede der Tragwalzen ist mit einem Antrieb M1-M3 versehen. Die beiden äußeren Tragwalzen 16 und 17 erstrecken sich auf gleicher Höhe und haben gleiche, jedoch kleinere Durchmesser als die mittlere Tragwalze 15. Jeweils zwei benachbarte Tragwalzen bilden ein Wickelbett.

Die längs geschnittene Materialbahn 20 mit Gesamt-Breite B (Fig. 2), z.B. Papierbahn, läuft von unten über die zentrale Tragwalze 15 in die Maschine ein. Wenigstens eine der geschnittenen Teilbahnen wird auf den Tragwalzen 15 und 16 zu einem Wickel 21 aufgerollt, während wenigstens eine zweite Teilbahn über den Walzen 17 und 15 zu einem Wickel 22 aufgerollt wird.

Die Figur 2 zeigt unter anderem folgendes: Es werden beispielsweise fünf Wickelrollen 21, 21.1, 22, 22.1 und 22.2 gebildet. Aufgrund der abwechselnd in die beiden Wickelbetten einlaufenden Teilbahnen besteht z.B. zwischen den beiden Wikkelrollen 21 und 21.1, die in dem einen Wickelbett entstehen, ein axialer Abstand, welcher der Breite der im anderen Wickelbett entstehenden Wickelrolle 22 entspricht.

Am Längsträger 14 sind längsverschiebbare Wickelböcke 29, 30 gelagert, welche nach unten in das jeweilige Wickelbett ragen und zur beidseitigen-Führung der Wickelrollen 21, 22 dienen. Jeder der Wickelböcke 29, 30 ist mit einer mittels Hubeinrichtung 48 vertikal verschiebbaren Hülsenführung 34, 35 ausgestattet. Jede Hülsenführung trägt einen axial verschiebbaren Spannkopf, der in das (von einer Wickelhülse gebildete) Zentrum der betreffenden Wickelrolle eingreift. Die Fig. 1 zeigt die Hülsenführungen 34, 35 in einer oberen Position, die sie einnehmen, wenn die Wickelrollen 21', 22' ihren maximalen Durchmesser erreicht haben.

Zum Ausstoßen der fertigen Wickelrollen 21', 22' aus dem entsprechenden Wickelbett sind über der mittleren Tragwalze 15 Ausstoßeinrichtungen 42, 44 vorgesehen, jeweils mit einem Schwenkantrieb 52. Ferner ist jeder der äußeren Tragwalzen 16, 17 eine Rollen-Absenkeinrichtung 53, 54 zugeordnet, mit der die ausgestoßenen fertigen Wickelrollen aus der Maschine abgelegt werden.

Die mittlere Tragwalze 15 hat einen (vorzugsweise gemäß DE-PS 3843246) perforierten Walzenmantel und einem Sauganschluß. Hierdurch kann zeitweise im Inneren der Tragwalze 15 Unterdruck erzeugt werden, insbesondere um während des Rollenwechsels nach dem Durchtrennen der Teil-Bahnen die neuen Bahnanfänge an der Tragwalze 15 zu halten.

Solange die Wickelrollen 21, 22 noch relativ klein sind, werden sie mittels je einer Belastungswalze 1, 2 an die Tragwalzen angedrückt. In der linken Hälfte der Fig. 1 erkennt man wie die Belastungswalzen 1, 2 gelagert und geführt sind. Jede Belastungswalze ist drehbar gelagert im freien Ende eines Hebelpaares 3, das an einem horizontal verfahrbaren Schlitten 4 angelenkt ist. Zum Auf- oder Abschwenken des Hebelpaares 3 und zum Steuern der Belastungskraft dient eine Hubeinrichtung 5. Der Schlitten 4 ist an einem vertikal mittels Hubeinrichtung 7 verschiebbaren Längsträger 6 abgestützt. Wenn die Wickelrollen einen bestimmten Durchmesser (z.B. 0,5m) erreicht haben, werden die Belastungswalzen 1, 2 in der Regel nach oben entfernt.

Die Figur 2 zeigt (als vereinfachtes Beispiel), daß jeder der äußeren, relativ schmalen Wickelrollen 22.1 und 22.2 eine einzige Belastungswalze 2.1, 2.2 zugeordnet ist. Dagegen ruhen auf den mittleren, relativ breiten Wickelrollen 21, 22, 21.1 je zwei (oder noch mehr) Belastungswalzen 1, 2, 1.1.

Jede der Belastungswalzen ist in dem gezeigten Beispiel mit einem (nur symbolisch dargestellten) Antrieb M versehen. In einer Steuerzentrale 9 ist für jeden der Antriebe M und für jeden der Tragwalzen-Antriebe M1 bis M3 eine Steuereinheit 8 vorgesehen. Somit ist jeder der Antriebe individuell steuerbar. Man kann jedoch, wie bei 10 angedeutet, ausgewählte Steuereinheiten 8 aneinanderkoppeln. Hierdurch können die Antriebe der einer bestimmten Wickelrolle (z.B. 22) zugeordneten Belastungswalzen 2 gemeinsam gesteuert werden.

Abweichend von Fig. 2 können die Belastungswalzen 2.1 und 2.2 der äußeren Wickelrollen 22.1 und 22.2 ohne Antrieb ausgeführt werden.

## Patentansprüche

1. Verfahren zum Aufwickeln von längsgeschnittenen Teilbahnen einer Materialbahn (20), vorzugsweise Papierbahn, die eine Gesamt-Bahnbreite (B) aufweist, bei welchem Verfahren aus jeder Teilbahn eine Wickelrolle (21, 22) gebildet wird und die Wickelrollen auf zwei aus Wickel-Tragwalzen (15, 16, 17) gebildeten Wickelbetten aufliegen, wobei jede der Tragwalzen individuell antreibbar ist, ferner bei welchem Verfahren man - zumindest im Anfangsbereich eines Wickelvorganges - wenigstens eine der sich bildenden Wickelrollen mittels wenigstens einer Belastungswalze (1, 2) an das betreffende Tragwalzen-Paar andrückt, **dadurch gekennzeichnet, daß** man als die genannte Wickelrolle (21, 22) eine im mittleren Bereich der Gesamt-Bahnbreite (B) befindliche Wikkelrolle auswählt, und daß man die Belastungswalze (1, 2) unabhängig von den Tragwalzen (15-17) antreibt, so daß die Belastungswalze einen beliebig einstellbaren Anteil des insgesamt auf die wenigstens eine Wickelrolle zu übertragenden Drehmoments in die Wickelrolle einleitet.

2. Verfahren nach Anspruch 1, **dadurch gekennzeichnet, daß** man mehreren im mittleren Bereich der Gesamt-Bahnbreite (B) befindlichen Wickelrollen (21, 22) je wenigstens eine individuell antreibbare Belastungswalze (1, 2) zuordnet.

3. Verfahren nach Anspruch 1, **dadurch gekennzeichnet, daß** man sämtlichen Wickelrollen je wenigstens eine individuell antreibbare Belastungswalze zuordnet.

4. Verfahren nach einem der Ansprüche 1 bis 3, **dadurch gekennzeichnet, daß** man die Höhe des mittels der Belastungswalze in die Wickelrolle einzuleitenden Drehmoments in Abhängigkeit von einer sich ändernden Prozeß-Größe, z.B. mit zunehmendem Wickelrollen-Durchmesser, variiert, z.B. verringert.

5. Verfahren nach Anspruch 4, **dadurch gekennzeichnet, daß** man die Höhe der auf die Wickelrolle wirkenden Belastungskraft und die Höhe des genannten Drehmoments gemeinsam in Abhängigkeit vom zunehmendem Wickelrollen-Durchmesser (vorzugsweise selbsttätig und kontinuierlich) verringert.

6. Wickelmaschine zum Durchführen des im Anspruch 1 angegebenen Verfahrens, mit zwei aus Wickel-Tragwalzen (15, 16, 17) gebildeten Wickelbetten zur Aufnahme von Wickelrollen (21, 22), die aus längsgeschnittenen Teilbahnen einer Materialbahn (20) mit einer Gesamt-Bahnbreite (B) entstehen, ferner mit je einem individuell steuerbaren Antrieb (M1-M3) für jede der Tragwalzen sowie mit wenigstens einer Belastungswalze (1, 2), die auf eine der Wickelrollen aufsetzbar ist **dadurch gekennzeichnet, daß** diese wenigstens eine Belastungswalze (1, 2) einer im mittleren Bereich der Gesamt-Bahnbreite (B) entstehenden Wickelrolle (21, 22) zugeordnet ist, und mit einem individuell steuerbaren Antrieb (M) versehen ist.

7. Wickelmaschine nach Anspruch 6, **dadurch gekennzeichnet, daß** die Belastungswalze (1, 2) an einer Hubeinrichtung (5) gelagert ist.

8. Wickelmaschine nach Anspruch 7, **dadurch gekennzeichnet, daß** die Höhe der auf die Wickelrolle wirkenden Belastungskraft mittels der Hubeinrichtung (5) steuerbar ist.

9. Wickelmaschine nach Anspruch 7 oder 8, **dadurch gekennzeichnet, daß** die Belastungswalze (1, 2) mittels der Hubeinrichtung (5) von der größer werdenden Wickelrolle (21, 22) entfernbar ist.

## Claims

1. Method for winding up longitudinally cut partial webs of a web of material (20), preferably a paper web, which has a total web width (B), in which method a wound roll (21, 22) is formed from each partial web and the wound rolls rest on two winding beds composed of winding support rollers (15, 16, 17), wherein each of the support rollers is drivable individually, further in which method, at least in the initial zone of a winding operation, at least one of the wound rolls being formed is pressed by means of at least one load roller (1, 2) against the pair of support rollers concerned, **characterised in that** a wound roll located in the central region of the total web width (B) is selected as the aforementioned wound roll (21, 22), and **in that** the load roller (1, 2) is driven independently of the support rollers (15-17) so that the load roller applies to the wound roll a proportion of the torque to be transmitted to the at least one wound roll in total, which proportion can be adjusted as desired.

2. Method according to claim 1, **characterised in that** at least one individually drivable load roller (1, 2) is associated with each of several wound rolls (21, 22) located in the central region of the total web width (B).

3. Method according to claim 1, **characterised in that** at least one individually drivable load roller is associated with each of all the wound rolls.

4. Method according to any of claims 1 to 3, **characterised in that** the quantity of the torque to be applied to the wound roll by means of the load roller is varied, e.g. reduced, as a function of a changing process variable, e.g. with increasing wound roll diameter.

5. Method according to claim 4, **characterised in that** the quantity of the load force acting on the wound roll and the quantity of the aforementioned torque are reduced together (preferably automatically and continuously) as a function of the increasing wound roll diameter.

6. Winding machine for carrying out the method provided in claim 1, with two winding beds composed of winding support rollers (15, 16, 17) for receiving wound rolls (21, 22) which arise from longitudinally cut partial webs of a web of material (20) with a total web width (B), further each with an individually controllable drive (M1-M3) for each of the support rollers as well as with at least one load roller (1, 2) which can be placed on one of the wound rolls, **characterised in that** this at least one load roller (1, 2) is associated with a wound roll (21, 22) arising in the central region of the total web width (B) and is provided with an individually controllable drive (M).

7. Winding machine according to claim 6, **characterised in that** the load roller (1, 2) is mounted on a lifting device (5).

8. Winding machine according to claim 7, **characterised in that** the quantity of the load force acting on the wound roll is controllable by means of the lifting device (5).

9. Winding machine according to claim 7 or 8, **characterised in that** the load roller (1, 2) can be moved by means of the lifting device (5) away from the wound roll (21, 22) increasing in size.

## Revendications

1. Procédé pour enrouler des bandes partielles, coupées en long, d'une bande de matériau (20), de préférence d'une bande de papier, qui a une largeur de bande totale (B), dans lequel on forme à partir de chaque bande partielle un rouleau d'enroulement (21, 22) et les rouleaux de bandes reposent sur deux lits d'enroulement formés de cylindres porteurs d'enroulement (15, 16, 17) , chacun des cylindres porteurs pouvant être entraîné individuellement, et dans lequel - au moins dans la zone de début d'une opération d'enroulement - on appuie au moins l'un des rouleaux d'enroulement se formant contre la paire de cylindres porteurs concernée au moyen d'au moins un cylindre de charge (1, 2), **caractérisé en ce qu'**on sélectionne comme étant ledit rouleau d'enroulement (21, 22) un rouleau d'enroulement se trouvant dans la zone médiane de la largeur de bande totale (B) et **en ce qu'**on entraîne le cylindre de charge (1, 2) indépendamment des cylindres porteurs (15 à 17) de telle sorte que le cylindre de charge introduit dans le rouleau d'enroulement une partie, réglable à volonté, du couple à transmettre globalement au rouleau d'enroulement ou aux rouleaux d'enroulement.

2. Procédé selon la revendication 1, **caractérisé en ce qu'**on associe à plusieurs rouleaux d'enroulement (21, 22) se trouvant dans la zone médiane de la largeur de bande totale (B) à chaque fois au moins un cylindre de charge (1, 2) pouvant être entraîné individuellement.

3. Procédé selon la revendication 1, **caractérisé en ce qu'**on associe à tous les rouleaux d'enroulement à chaque fois au moins un cylindre de charge pouvant être entraîné individuellement.

4. Procédé selon l'une des revendications 1 à 3, **caractérisé en ce qu'**on modifie, par exemple diminue, la hauteur du couple à introduire dans le rouleau d'enroulement au moyen du cylindre de charge en fonction d'une grandeur de processus variable, par exemple lorsque le diamètre de rouleau d'enroulement augmente.

5. Procédé selon la revendication 4, **caractérisé en ce qu'**on diminue (de préférence automatiquement et en continu) la hauteur de la force de charge agissant sur le rouleau d'enroulement et la hauteur du couple mentionné, conjointement, en fonction du diamètre croissant de rouleau d'enroulement.

6. Machine enrouleuse pour la mise en oeuvre du procédé donné dans la revendication 1, comportant deux lits d'enroulement formés de cylindres porteurs d'enroulement (15, 16, 17) pour la réception de rouleaux d'enroulement (21, 22) qui sont créés à partir de bandes partielles, coupées en long, d'une bande de matériau (20) ayant une largeur de bande totale (B), et à chaque fois un entraînement commandable individuellement (M1 à M3) pour chacun des cylindres porteurs ainsi qu'au moins un cylindre de charge (1, 2) qui peut être posé sur l'un des rouleaux d'enroulement, **caractérisée en ce que** le cylindre de charge (1, 2) - il y en a au moins un - est associé à un rouleau d'enroulement (21, 22) créé dans la zone médiane de la largeur de bande totale (B) et **en ce que** ce cylindre de charge est muni d'un entraînement (M) commandable individuellement.

7. Machine enrouleuse selon la revendication 6, **caractérisée en ce que** le cylindre de charge (1, 2) est monté sur un dispositif de levage (5).

8. Machine enrouleuse selon la revendication 7, **caractérisée en ce que** la hauteur de la force de charge agissant sur le rouleau d'enroulement peut être commandée au moyen du dispositif de levage (5).

9. Machine enrouleuse selon la revendication 7 ou 8, **caractérisée en ce que** le cylindre de charge (1, 2) peut être écarté du rouleau d'enroulement qui grossit (21, 22) au moyen du dispositif de levage (5).
